# FASCICULE DE BREVET EUROPEEN

(11) **EP 0 069 106 B1**
(45) Date de publication et mention de la délivrance du brevet: **21.11.1984**
(21) Numéro de dépôt: 82870034.4
(22) Date de dépôt: 18.06.1982
(51) Int. Cl.: B28D 1/06

(54) **Machine pour le sciage de blocs de pierre**
Maschine zum Sägen von Steinblöcken
Machine for sawing stone blocks

(30) Priorité: 19.06.1981 FR 8112132
(43) Date de publication de la demande: 05.01.1983
(73) Titulaire: NORTON COMPANY, Worcester Massachusetts 01606 (US)
(72) Inventeur: Lauga, Gilles, Luxembourg (LU)
(74) Mandataire: Plucker, Guy

## Description

L'invention a pour objet une machine pour le sciage de blocs de pierre particulièrement dures comportant deux lames de scie parallèles tendues de part et d'autre d'un châssis animé d'un mouvement oscillant sensiblement vertical.

Pour le sciage de pierres dures telles que les granits, il est connu d'utiliser une machine de sciage comportant une ou plusieurs lames de scie animées d'un mouvement alternatif rectiligne ou oscillant. Les lames de scie utilisées sont soit des lames d'acier arrosées par de l'eau véhiculant un abrasif tel que du sable, de la grenaille d'acier, ou des grains de carbure de silicium, soit des lames à segments diamantés.

Certaines de ces machines ne comportent qu'une seule lame animée d'un mouvement d'oscillation à axe horizontal, avec avance horizontale du bloc à scier. La lame de scie est tendue dans un cadre de manière à l'empêcher de subir des déviations pendant le sciage. Il est avantageux de placer la lame de scie latéralement, de manière à ne pas limiter la largeur du bloc à scier.

L'inconvénient majeur de ces machines est qu'on ne peut scier qu'une tranche à la fois, ce qui rend l'opération de sciage très lente et coûteuse. Un autre inconvénient provient de la disposition asymétrique de la lame de scie dans le cadre, ce qui produit un mauvais équilibrage des tensions dans la machine et peut dès lors créer des déviations pendant le sciage.

Des machines comportant plusieurs lames de scie sont également connues. Une machine de ce type correspondant au préambule de la revendication 1 est décrite dans le brevet belge BE-A-723 034. Les diverses lames de scie sont tendues parallèlement dans un cadre et celui-ci est animé d'un mouvement d'oscillation à axe horizontal, avec avance horizontale du bloc à scier. La distance entre les lames est choisie de manière à scier des tranches d'épaisseur voulue. L'avantage évident de ce type de machine est qu'une série de tranches peuvent être sciées en une seule opération de sciage.

Les inconvénients de ce type de machine sont malheureusement nombreux. En effet, la mise sous tension des lames dans le cadre est une opération longue et laborieuse et il n'est donc pas question de modifier à volonté la distance entre lames. L'épaisseur des tranches sciées ne peut donc pas être réglée en fonction des commandes et l'on doit se contenter d'une épaisseur standard.

Un autre inconvénient des machines à plusieurs lames de scie provient du cadre dans lequel ces lames sont tendues. Les lames de scie sont en effet comprises dans un cadre généralement rectangulaire au travers duquel le bloc à scier doit nécessairement passer. On voit donc que les dimensions du cadre déterminent celles du bloc. En particulier, la largeur du bloc à scier doit toujours rester inférieure à la largeur intérieure du cadre.

Il faut encore noter que ce type de machine à plusieurs lames est d'une construction sophistiquée et est donc d'un coût élevé.

Le but de la présente invention est de remédier aux inconvénients précités en réalisant une machine de sciage à deux lames de scie permettant le sciage simultané de deux tranches d'épaisseur choisie arbitrairement dans deux blocs indépendants placés de part et d'autre de la machine. On réalise de telle sorte une machine symétrique, rapide et économique.

L'objet de l'invention est une machine de sciage pour les pierres comprenant
- un châssis monté à pivotement autour d'un axe horizontal, symétrique par rapport à un plan vertical perpendiculaire au dit axe horizontal.
- des lames de scie dont le fil, dirigé vers le dit axe horizontal de pivotement, est en forme d'arc de cercle dont le centre coïncide avec le dit axe, ces lames de scie étant fixées par leurs extrémités à des pièces de fixation solidaires du dit châssis et équipées de moyens aptes à fixer les extrémités des lames d scie et à mettre ces dernières sous tension,
- des moyens aptes à animer le dit châssis d'un mouvement oscillant autour du dit axe horizontal de pivotement, l'axe longitudinal des lames de scie formant à tout moment un angle aigu par rapport à la verticale,
- des moyens de transport, aptes à faire avancer un ou plusieurs blocs de pierre horizontalement et parallèlement aux plans des lames de scie en direction de des dernières.

Le dit châssis porte deux lames de scie disposées de part et d'autre de celui-ci, symétriquement et parallèlement à son plan de symétrie, les pièces de fixation, étant disposées ent porte à faux de part et d'autre du châssis, et les dits moyens de transport sont situés de part d'autre du dit châssis et portent des moyens de réglage aptes à régler la position des blocs de pierre.

Suivant une forme d'exécution particulière de l'invention, le dit châssis affecte la forme d'un prisme droit à base triangulaire formé de poutrelles métalliques disposées suivant les arêtes du dit prisme et assemblées par des moyens connus en soi; le dit axe horizontal de pivotement est situé parallèlement et à proximité d'une arête de prisme perpendiculaire à la dite base triangulaire, et l'axe longitudinal de chacune des deux lames de scie se confond avec le plan formé par la face du prisme opposée au dit axe horizontal de pivotement.

Suivant une forme avantageuse de l'invention, un dispositif de guidage du châssis est prévu dans le voisinage des lames de scie, de manière à empêcher toute déviation latérale des lames de scie.

Suivant une forme d'exécution préférée de l'invention, le dit dispositiv de guidage est constitué de plaques métalliques fixées parallèlement aux plans des lames de scie contre un massif en béton placé entre les lames de scie, et le châssis est équipé de roulettes situées de part et d'autre du massif en béton, de manière à rouler sans jeu sur les dites plaques métalliques.

Suivant une forme avantageuse de l'invention, les dits moyens aptes à animer le dit châssis d'un mouvement oscillant autour du dit axe horizontal de pivotement sont constitués d'un système bielle-manivelle entraîné par un moteur électrique par l'intermédiaire d'un dispositif réducteur de vitesse.

Suivant une forme avantageuse de l'invention, le fil des lames de scie comporte des segments diamantés, et on peut avantageusement prévoir pour l'autre bord de chaque lame une forme courbe concave, de manière à répartir les efforts de tension dans la lame.

Conformément à l'invention, les dits moyens permettant de fixer les extrémités des lames de scie au dit châssis sont prévus pour appliquer à celles-ci des tensions suivant des directions obliques par rapport à l'axe longitudinal des lames de scie, de telle manière qu'il apparaît dans chaque lame de scie une composante de tension perpendiculaire au fil des lames.

Suivant une forme particulière d'exécution, les dits moyens permettant d'appliquer à chaque lame de scie des tensions obliques par rapport à l'axe longitudinal de cette lame sont constitués par un système de vis et contre-écrous réglables dont les axes sont situés dans le plan de cette lame en formant avec l'axe longitudinal de la lame un angle aigu vers l'extérieur.

Suivant une forme avantageuse de l'invention, les dits moyens de transport aptes à faire avancer les blocs de pierre vers les lames de scie sont constitués de deux chariots placés de part et d'autre de la machine sur des rails horizontaux parallèles aux plans des lames de scie, la vitesse d'avance de chacun des chariots pouvant être réglable.

Les dits moyens de réglage de la position des blocs sur les moyens de transport sont connus en soi et peuvent avantageusement être constitués de deux vérins solidaires des dits moyens de transport et de deux doigts de mesure.

D'autres caractéristiques et avantages de l'invention ressortiront de la description, donnée à titre d'exemple non limitatif, d'une forme de réalisation particulière de l'invention, référence étant faite aux dessins annexés, dans lesquels:
la Fig. 1 est une vue en perspective cavalière d'une machine de sciage suivant l'invention;
la Fig. 2 est une vue schématique en élévation d'une machine de sciage comportant un dispositif de guidage;
la Fig.3 est une coupe verticale (suivant la ligne III-III de la Fig. 2) de la machine de sciage montrée à la Fig. 2;
la Fig. 4 montre un détail de construction du dispositif de guidage tel que représenté à la Fig. 3.

Sur totes ces figures, des élémentes identiques ou analogues sont désignés par les mêmes chiffres de référence.

Le châssis de la machine de sciage montrée à la Fig. 1 affecte la forme d'un prisme droit à base triangulaire formé de poutrelles métalliques 1 à 5 disposées suivant les arêtes du dit prisme et assemblées par des moyens connus en soi. Un axe horizontal de pivotement 6 solidaire d'un palier 7 et situé suivant une arête du prisme perpendiculaire à la dite base triangulaire de ce prisme permet le pivotement du châssis.

La face du prisme opposée au dit axe horizontal de pivotement 6 est prévue pour porter deux lames de scie 8, biconcaves et à segments diamantés, situées dans deux plans perpendiculaires au dit axe horizontal de pivotement 6 de part et d'autre du châssis.

Le fil des deux lames de scie 8 a une forme en arc de cercle dont le centre coïncide avec le dit axe horizontal de pivotement 6.

Chacune des extrémités des lames de scie 8 est fixée à des pièces de fixation 9 solidaires des extrémités des deux traverses horizontales 4 et 5 formant les arêtes du prisme opposées et parallèles au dit axe horizontal de pivotement 6; les pièces de fixation 9 sont elles-mêmes disposées en porte à faux de part et d'autre du châssis.

Un système à vis et contre-écrous 10 monté sur les dites pièces de fixation 9 permet de mettre les lames de scie 8 sous tension, par l'intermédiaire d'organes de liaison 11 et de goujons 12, les axes longitudinaux des dites vis de fixation 10 de chaque lame 8 étant situés dans le plan de cette lame en formant avec l'axe longitudinal de la lame 8 un certain angle vers l'extérieur.

La traverse horizontale supérieure 4 est munie d'une patte d'ancrage à laquelle est fixée l'extrémité supérieure d'une bielle 13 faisant partie d'un système d'entraînement alternatif comprenant un moteur électrique 14 muni d'un pignon 15, une courroie de transmission 16, un volant 17, une manivelle 18 et un palier 19, l'extrémité inférieure de la bielle 13 étant fixée à l'extrémité de la dite manivelle 18, de sorte que le dit système d'entraînement alternatif est apte à animer le châssis de la machine d'un mouvement oscillant centré autour du dit axe horizontal de pivotement 6.

La disposition des paliers 7 et 19, de la manivelle 18 et de la bielle 13 est telle que l'axe longitudinal des scies 8 reste toujours incliné par rapport à la verticale en direction contraire à celle de l'avance. Le palier 7 est placé de telle sorte que l'axe horizontal de pivotement 6 est situé légèrement au-dessus du niveau du sol, et une fosse 20 est aménagée dans le sol entre le dit palier 7 et le système d'entraînement alternatif, pour permettre aux poutrelles inférieures du châssis et à la traverse horizontale inférieure 5 d'osciller librement.

De part et d'autre de la machine sont prévus des moyens de transport constitués de deux voies ferrées 21 horizontales parallèles aux plans des lames de scie 8 et de deux chariots 22 aptes à porter chacun un bloc de pierre 23.

La machine de sciage représentée à la Fig. 2 comporte un dispositif de guidage destiné à empêcher tout mouvement horizontal du châssis. Un massif en béton 24 est placé entre les poutrelles métalliques 1 et 2 de la machine, et porte deux plaques métalliques 25 sur chacune de ses faces latérales. Le massif en béton est placé en pont par-dessus la fosse 20 de manière à ménager un espace suffisant pour la traverse horizontale inférieure 5.

Comme montré aux Fig. 3 et 4, des roulettes 28 sont fixées aux poutrelles verticales 1 et 2 par l'intermédiaire de supports 29 boulonnés aux dites poutrelles verticales. Un système de réglage horizontal des plaques métalliques 25, constitué de contreécrous 27 réglables sur les goujons filetés 26, permet d'annuler le jeu horizontal entre les plaques métalliques 25 et les roulettes 28.

Un des avantages importants fournis par l'invention réside dans le fait qu'elle allie la simplicité et la facilité d'opération des machines à une seule lame avec la symétrie et l'équilibrage des tensions des machines à plusieurs lames.

La machine conforme à l'invention permet de scier simultanément deux blocs différents, de dimensions différentes, et même de matières différentes, suivant des tranches d'épaisseur choisie arbitrairement.

Un autre avantage de l'invention est qu'elle permet de modifier très facilement l'épaisseur des tranches sciées par un simple réglage de la position des blocs sur les moyens de transport. Vu la simplicité de cette opération de réglage de l'épaisseur de la tranche, on peut scier économiquement des tranches d'épaisseur quelconque.

La disposition des lames de scie de part et d'autre du châssis permet le sciage de blocs de largeur théoriquement illimitée puisque celle-ci ne dépendra que des moyens de transport et non pas de la largeur entre lames.

## Revendications

1. Machine pour le sciage de blocs de pierre du type comprenant:
un châssis (1, 2, 3, 4, 5) monté à pivotement autour d'un axe horizontal (6), symétrique par rapport à un plan vertical perpendiculaire au dit axe horizontal (6),
- des lames de scie (8) dont le fil, dirigé vers le dit axe horizontal de pivotement (6), est en forme d'arc de cercle dont le centre coïncide avec le dit axe (6), ces lames de scie (8) étant fixées par leurs extrémités à des pièces de fixation (9) solidaires du dit châssis (1, 2, 3, 4, 5) et équipées de moyens (10, 11, 12) aptes à fixer les extrémités des lames de scie (8) et à mettre ces dernières sous tension,
- des moyens aptes à animer le dit châssis (1, 2, 3, 4, 5) d'un mouvement oscillant autour du dit axe horizontal de pivotement (6), l'axe longitudinal des lames de scie (8) formant à tout moment un angle aigu par rapport à la verticale,
- des moyens des transport, aptes à faire avancer un ou plusieurs blocs de pierre (23) horizontalement et parallèlement aux plans des lames de scie (8) en direction de ces dernières,
caractérisée en ce que le dit châssis (1, 2, 3, 4, 5) porte deux lames de scie (8) disposées de part et d'autre de celui-ci, symétriquement et parallèlement à son plan de symétrie, les pièces de fixation (9) étant disposées en porte à faux de part et d'autre du châssis (1, 2, 3, 4, 5), et que les dits moyens de transport sont situés de part et d'autre du dit châssis (1, 2, 3, 4, 5) et portent des moyens de réglage aptes à régler la position des blocs de pierre.

2. Machine suivant la revendication 1, caractérisée en ce que le dit châssis affecte la forme d'un prisme droit à base triangulaire formé de poutrelles métalliques (1, 2, 3, 4, 5) disposées suivant les arêtes du dit prisme et assemblées par des moyens connus en soi, le dit axe horizontal de pivotement (6) étant situé parallèlement et à proximité d'un aréte du prisme perpendiculaire à la dite base triangulaire, l'axe longitudinal de chacune des deux lames de scie (8) se confondant avec le plan formé par la face du prisme opposée au dit axe horizontal de pivotement (6).

3. Machine de sciage suivant l'une quelconque des revendications précédentes, caractérisée en ce qu'un dispositif de guidage du châssis est prévu dans le voisinage des lames de scie (8), ce dispositif étant apte à empêcher toute déviation latérale des lames de scie (8).

4. Machine de sciage suivant la revendication 3, caractérisée en ce que le dispositiv de guidage est constitué de plaques métalliques (25) fixées parallèlement aux plans des lames de scie (8) contre un massif en béton (24) placé entre les lames de scie (8), le châssis étant équipé de roulettes (28) situées de part et d'autre du massif en béton (24) et roulant sans jeu sur les dites plaques métalliques (25).

5. Machine de sciage suivant l'une quelconque des revendications précédentes, caractérisée en ce que les dits moyens aptes à animer le dit châssis d'un mouvement oscillant autour du dit axe horizontal de pivotement (6) sont constitués d'un système bielle-manivelle (13, 18) entraîné par un moteur (14) par l'intermédiaire d'un dispositif réducteur de vitesse (15,16,17).

6. Machine de sciage suivant l'une quelconque des revendications précédentes, caractérisée en ce que le fil des lames de scie (8) comporte des segments diamantés.

7. Machine de sciage suivant l'une quelconque des revendications précédentes, caractérisée en ce que le bord des lames de scie (8) opposé au fil de celles-ci à une forme courbe concave.

8. Machine de sciage suivant l'une quelconque des revendications précédentes, caractérisée en ce que les dits moyens permettant de fixer les extrémités des lames de scie (8) au dit châssis sont prévus pour appliquer à celles-ci des tensions suivant des directions obliques par rapport à l'axe longitudinal des lames de scie (8), de telle manière qu'il apparaît dans chaque lame de scie (8) une composante de tension perpendiculaire au fil des lames.

9. Machine de sciage suivant la revendication 8, caractérisée en ce que les dits moyens permettant d'appliquer à chaque lame de scie (8) des tensions obliques par rapport à l'axe longitudinal de cette lame sont constitués par un système de vis et contre-écrous (10) réglables, les axes des vis étant situés dans le plan de cette lame de scie (8) en format avec l'axe longitudinal de cette lame un angle aigu vers l'extérieur.

10. Machine de sciage suivant l'une quelconque des revendications précédentes, caractérisée en ce que les dits moyens de transport aptes à faire avancer les blocs de pierre (23) vers les lames de scie (8) sont constitués de deux chariots (22) placés de part et d'autre de la machine sur des rails horizontaux (21) parallèles aux plans des lames de scie (8), la vitesse d'avancement de chacun des chariots (22) étant réglable.

## Patentansprüche

1. Sägemaschine zum Zersägen von Steinblökken, die
- ein um eine waagrechte Achse (6) drehbar montiertes, bezüglich einer zur waagrechten Achse (6) senkrechten Ebene symmetrisches Gestell (1, 2, 3, 4, 5),
- Sägeblätter (8), deren zur waagrechten Drehachse (6) gekehrte Schneide die Form eines Kreisbogens hat, dessen Mittelpunkt mit der Achse (6) zusammenfällt, wobei diese Sägeblätter (8) an ihren äußeren Enden an mit dem Gestell (1, 2, 3,4,5) verbundenen und mit zur Befestigung der Enden der Sägeblätter (8) und deren Spannung geeigneten Bauteilen (10, 11, 12) versehenen Befestigungsteilen (9) befestigt sind,
- eine zur schwingenden Bewegung des Gestells (1, 2, 3, 4, 5) um die waagrechte Drehachse (6) geeignete Vorrichtung, wobei die Längsachse der Sägeblätter (8) in jedem Moment mit der Senkrechten einen spitzen Winkel einschließt, und
- eine zum waagrechten und zu den Ebenen der Sägeblätter in deren Richtung parallelen Vorschub eines oder mehrerer Steinblöcke (23) geeignete Transportvorrichtung
umfaßt, dadurch gekennzeichnet, daß das Gestell (1, 2, 3, 4, 5) zwei beidseitig des Gestells symmetrisch und parallel zu seiner Symmetrieebene angeordnete Sägeblätter (8) trägt, wobei die Befestigungsteile (9) freitragend beidseitig des Gestells (1, 2, 3, 4, 5) angeordnet sind und die Transportvorrichtung beidseitig des Gestells (1, 2, 3,4, 5) liegt und eine zur Regelung der Position der Steinblöcke geeignete Regelvorrichtung aufweist.

2. Sägemaschine nach Anspruch 1, dadurch gekennzeichnet, daß das Gestell die Form eines aus längs der Kanten des Prismas angeordneten und mit an sich bekannten Teilen verbundenen Metallträgern 1 bis 5 bestehenden Prismas mit dreieckiger Grundfläche hat, wobei die waagrechte Drehachse (6) parallel und nahe einer zur dreieckigen Grundfläche senkrechten Kante des Prismas angeordnet ist und die Längsachse jedes der zwei Sägeblätter (8) in der durch die der waagrechten Drehachse (6) gegenüberliegende Fläche des Prismas gebildeten Ebene liegt.

3. Sägemaschine nach einem der vorhergehenden Ansprüche, dadurch gekennzeichnet, daß in der Nähe der Sägeblätter (8) eine Führungsvorrichtung des Gestells angebracht ist, wobei diese Führungsvorrichtung geeignet ist, jegliche seitliche Abweichung der Sägeblätter (8) zu verhindern.

4. Sägemaschine nach Anspruch 3, dadurch gekennzeichnet, daß die Führungsvorrichtung aus parallel zu den Ebenen der Sägeblätter (8) an einem zwischen den Sägeblättern (8) gelegenen Betonblock (24) befestigten Metallplatten (25) besteht, wobei das Gestell mit beidseitig des Betonblockes (24) und ohne Spiel auf den Metallplatten (25) rollenden Rollen versehen ist.

5. Sägemaschine nach einem der vorhergehenden Ansprüche, dadurch gekennzeichnet, daß die zur schwingenden Bewegung des Gestells um die waagrechte Drehachse (6) geeignete Vorrichtung aus einem durch einen Elektromotor (14) über ein Untersetzungsgetriebe (15, 16, 17) angetriebenen System von Pleuelstange und Kurbel (13,18) besteht.

6. Sägemaschine nach einem der vorhergehenden Ansprüche, dadurch gekennzeichnet, daß die Schneide der Sägeblätter (8) Diamantsegmente aufweist.

7. Sägemaschine nach einem der vorhergehenden Ansprüche, dadurch gekennzeichnet, daß der den Schneiden der Sägeblätter (8) gegenüberliegende Rand derselben eine konkav gebogene Form hat.

8. Sägemaschine nach einem der vorhergehenden Ansprüche, dadurch gekennzeichnet, daß die Vorrichtung zur Befestigung der äußeren Enden der Sägeblätter (8) am Gestell dafür vorgesehen ist, an diesen gemäß der bezüglich der Längsachse der Sägeblätter (8) schrägen Richtungen Spannungen zu erzielen, so daß in jedem Sägeblatt (8) eine zur Schneide der Sägeblätter senkrechte Spannungskomponente auftritt.

9. Sägemaschine nach Anspruch 8, dadurch gekennzeichnet, daß die Vorrichtung zum Erzielen von bezüglich der Längsachse des Sägeblattes schrägen Spannungen an jedem Sägeblatt (8) aus einem System von verstellbarer Schraube und Sicherungsmutter besteht, wobei die Achsen der Schraube in der Ebene dieses Sägeblattes (8) liegen und mit der Längsachse des Sägeblattes einen spitzen Winkel gegen die Außenseite einschließen.

10. Sägemaschine nach einem der vorhergehenden Ansprüche, dadurch gekennzeichnet, daß die Transportvorrichtung zum Vorschub der Steinblöcke (23) gegen die Sägeblätter (8) aus zwei beidseitig der Maschine befindlichen Schlitten (22) auf waagrechten, zu den Ebenen der Sägeblätter (8) parallelen Schienen (21) besteht, wobei die Vorschubgeschwindigkeit jedes Schlittens (22) regelbar ist.

## Claims

1. Machine for sawing stone blocks of the type comprising:
- a frame (1, 2, 3, 4, 5) mounted to pivot about an horizontal axis (6), symmetrical with regard to a vertical plane perpendicular to said horizontal axis (6),
- saw blades (8) the cutting edge of which, directed towards said horizontal pivot axis (6), is in the form of the arc of a circle the centre of which coincides with said axis (6), said saw blades (8) being fixed by their end to securing members (9) which are rigidly connected to said frame (1, 2, 3, 4, 5) and which are provided with means (10, 11, 12) to secure the extremities of the saw blades (8) and to tension said blades (8),
- means for moving said frame (1, 2, 3, 4, 5) with an oscillating motion about said horizontal pivot axis (6), the longitudinal axis of the saw blades (8) always forming an acute angle with regard to the vertical, transport means adapted for moving forward one or several stone blocks (23) horizontally and in a direction parallel to the planes of the saw blades (8) towards said blades (8),
characterised in that said frame (1, 2, 3, 4, 5) carries two saw blades (8) disposed on either side theoref symmetrically and parallely to its symmetrical plane, the securing members (9) being disposed in over-hangig realtionship on either side of the frame (1, 2, 3, 4, 5), and that said transport means are located on either side of said frame (1, 2, 3, 4, 5) and are provided with adjusting means adapted for adjusting the position of the stone blocks.

2. Machine according to claim 1, characterised in that said frame (1, 2, 3, 4, 5) is in the form of a right prism with a triangular base, consisting of metal beams (1, 2, 3, 4, 5) disposed along the edges of said prism and assembled by known means, said horizontal pivot axis (6) being parallel to and near one edge of the prism perpendicular to said triangular base, the longitudinal axis of either of the saw blades (8) being within the plane formed by the face of the prism opposed to said horizontal pivot axis (6).

3. Sawing machine according to any of the preceding claims, characterised in that a guiding means for the frame in provided in the vicinity of the saw blades (8), said guiding means being capable of preventing any lateral deviation of the saw blades (8).

4. Sawing machine according to claim 3, characterised in that the guiding means consists of metal plates (25) secured parallelly to the planes of the saw blades (8) against a concrete block (24) located between the saw blades (8), the frame being provided with rollers (28) which are situated on either side of the concrete block (24) and which roll without clearance on said metal plates (25).

5. Sawing machine according to any of the preceding claims, characterised in that said means for moving said frame with an oscillating motion about said horizontal pivot axis (6) consist of a rod and crank arrangement (13, 18) which is driven by a motor (14) through a speed reducing device (15,16,17).

6. Sawing machine according to any of the preceding claims, characterised in that the cutting edge of the saw blades (8) comprises diamond segments.

7. Sawing machine according to any of the preceding claims, characterised in that the edge of the saw blades (8) which is opposed to the cutting edge thereof has a curved concave configuration.

8. Sawing machine according to any of the preceding claims, characterised in that said means for securing the ends of the saw blades (8) to said frame are adapted for applying tensile stresses to said blades obliquely with respect to the longitudinal axis of the saw blades (8), in an manner such as to induce in each saw blade (8) a tensile component perpendicular to the cutting edge of the blades.

9. Sawing machine according to claim 8, characterised in that said means enabling to apply to each saw blade (8) oblique tensile stresses with respect to the longitudinal axis of this blade are comprised of a screw and adjustable lock-nut arrangement (10), the longitudinal axis of the screw being situated in the plane of said blade (8) and forming with the longitudinal axis of this blade an outwards acute angle.

10. Sawing machine according to any of the preceding claims, characterised in that said transport means adapted for moving the stone blocks towards the saw blades (8) are comprised of two trolleys (22) disposed on either side of the machine on horizontal rails (21) which are parallel to the planes of blades (8), the forward speed of each trolley (22) being adjustable.
